# EUROPÄISCHE PATENTSCHRIFT

(11) **EP 2 710 211 B1**
(45) Veröffentlichungstag und Bekanntmachung des Hinweises auf die Patenterteilung: **27.03.2019**
(21) Anmeldenummer: 12727214.4
(22) Anmeldetag: 18.05.2012
(51) Int. Cl.: E05F 1/10, E05F 1/12

(54) **MÖBELANTRIEB FÜR EINE BEWEGBARE MÖBELKLAPPE**
ACTUATING DRIVE FOR A FURNITURE FLAP
COMMANDE D'ACTIONNEMENT POUR UN BATTANT DE MEUBLE

(30) Priorität: 19.05.2011 AT 7162011; 16.11.2011 AT 16962011
(43) Veröffentlichungstag der Anmeldung: 26.03.2014
(73) Patentinhaber: Julius Blum GmbH, 6973 Höchst (AT)
(72) Erfinder: DUBACH, Fredi, A-8344 Bäretwil (AT)
(74) Vertreter: Torggler & Hofinger Patentanwälte
(86) Internationale Anmeldenummer: PCT/AT2012/000136
(87) Internationale Veröffentlichungsnummer: WO 2012/155165

(56) Entgegenhaltungen:
- EP-A1- 2 251 517
- WO-A1-2008/077520
- WO-A2-2006/113961

## Beschreibung

Die Erfindung betrifft ein Möbel mit einem Möbelkorpus und einer, um eine horizontale Schwenkachse schwenkbaren, Möbelklappe, wobei die Möbelklappe über einen am Möbelkorpus montierten Möbelantrieb gegenüber dem Möbelkorpus bewegbar gelagert ist, wobei der Möbelantrieb aufweist: einen mit der Möbelklappe verbundenen Stellarm, wobei über den Stellarm die Möbelklappe bewegbar ist, eine den Stellarm kraftbeaufschlagende Hauptfeder, eine verriegelbare Öffnungsvorrichtung zum Bewegen der Möbelklappe aus einer Schließstellung in eine Offenstellung, eine Verriegelungsvorrichtung zum Verriegeln der Öffnungsvorrichtung, ein zumindest in Schließstellung an der Möbelklappe oder am Stellarm anliegendes Auslöseelement, wobei das Auslöseelement mit der Verriegelungsvorrichtung verbunden ist und wobei durch das Auslöseelement bei einem Überdrücken der Möbelklappe in Schließrichtung die Verriegelungsvorrichtung entriegelbar ist

Möbelklappen kommen auf vielfältige Art und Weise zum Einsatz. Beispielsweise sind in der AT 009 076 U1 Hochklappen, Hochfaltklappen, Hochschwenkklappen und Hochliftklappen bekannt. Um dabei die Öffnungsbewegung zu erleichtern, ist eine sogenannte Touch-Latch-Einrichtung (Öffnungsvorrichtung) im Bereich des Möbelkorpus angeordnet. Dies ermöglicht beim Drücken auf die geschlossene Möbelklappe ein Ausstoßen der Möbelklappe in Öffnungsrichtung. Dabei ist die Öffnungsvorrichtung im unteren Bereich des Möbelkorpus angebracht und wirkt direkt auf die Möbelklappe, wobei der Ausstoßer der Öffnungsvorrichtung nur an einem ersten Ausstoßweg am bewegbaren Möbelteil anliegt. Nach Beendigung der Ausstoßbewegung muss die Klappe - teilweise unterstützt von der Hauptfeder - händisch hochgehoben werden. Das Ausführungsbeispiel gemäß Fig. 3 der AT 009 076 U1 bildet einen gattungsfremden Stand der Technik, da dort kein an der Möbelklappe oder am Stellarm anliegendes - sondern nur fix verbundenes - Auslöselement gezeigt ist, welches nachteilig immer mit der Möbelklappe bzw. dem Stellarm mitbewegt werden muss.

Aus der WO 2011/020130 A1 und der WO 2010/022414 A1 gehen gattungsbildende Möbelantriebe bzw. Möbel mit einer Stellarmanordnung und einer Ausstoßvorrichtung hervor. Dagegen zeigt die WO 2006/113961 A2 eine gattungsfremde Ausstoßvorrichtung mit einem Ausstoßhebel ohne einen Stellarm bzw. ohne Stellarmanordnung.

Nachteilig bei diesen Ausführungen ist, dass vor allem bei hohen Klappen die Ausstoßvorrichtungen nur einen relativ geringen Öffnungswinkel der Möbelklappe ermöglichen. Dieser liegt oftmals bei weniger als 5 Grad. Dies bedeutet, dass vom Benutzer noch ein relativ langer Öffnungsweg der Möbelklappe selbsttätig durchgeführt werden muss. Um den Öffnungswinkel zu vergrößern, wäre es möglich, die Ausstoßvorrichtungen deutlich länger auszubilden. Dabei besteht allerdings der Nachteil darin, dass diese Ausstoßer bei geöffneter Klappe weit vorstehen und für die Benutzung des Möbels hinderlich sind sowie die Ästhetik des Möbels beeinträchtigen. Ein weiterer Nachteil besteht darin, dass bei sehr schweren Klappen die Ausstoßvorrichtungen (auch TIP-ON genannt) nicht genügend Kraft aufweisen, um den Ausstoßvorgang durchzuführen. Weiters ist es nachteilig, dass es oftmals schwierig ist, die Federkraft der Ausstoßvorrichtung auf die Federkraft der Hauptfeder abzustimmen.

Die Aufgabe der vorliegenden Erfindung besteht daher darin, einen gegebenüber dem Stand der Technik verbesserten Möbelantrieb für eine bewegbare Möbelklappe anzugeben. Insbesondere sollen die oben genannten Nachteile behoben werden und dem Benutzer ein Möbelklappenantrieb zur Verfügung gestellt werden, der den Bedienkomfort wesentlich erhöht.

Diese Aufgabe wird für einen Möbelantrieb mit den Merkmalen des Oberbegriffes von Anspruch 1 dadurch gelöst, dass die Öffnungsvorrichtung mit dem Stellarm über eine Verbindungsvorrichtung in Verbindung steht und dass durch die entriegelte Öffnungsvorrichtung Öffnungskraft auf den Stellarm zum Öffnen der bewegbaren Möbelklappe über den Stellarm aufbringbar ist. Dies hat den Vorteil, dass die Öffnungsvorrichtung nicht mehr separat auf die Möbelklappe wirkt, sondern den mit der Möbelklappe ohnehin verbundenen Stellarm in Öffnungsrichtung ausstößt. Dadurch ist kein separater TIP-ON-Mechanismus im unteren Bereich des Möbelkorpus mehr notwendig. Weiters ist durch die Verbindungsvorrichtung eine direkte Kraftübertragung von der Öffnungsvorrichtung auf den Stellarm möglich.

Gemäß einer bevorzugten Ausführungsform der vorliegenden Erfindung kann vorgesehen sein, dass das Auslöseelement lose an der Möbelklappe oder am Stellarm anliegt. Somit muss keine fixe Verbindung zwischen dem Auslöseelement und der Möbelklappe bzw. dem Stellarm gegeben sein, welche sich bei weit geöffneter Möbelklappe nachteilig auswirken würde, da das Auslöseelement aufwändig ausgebildet sein müsste, um den gesamten Bewegungsweg der Möbelklappe bzw. des Stellarms mitmachen zu können. Bevorzugt ist das Auslöselement über einen, vorzugsweise von der Möbelklappe gesondert ausgebildeten, Übertragungsmechanismus mit der Verriegelungsvorrichtung verbunden ist. Dieser Übertragungsmechanismus kann entlang der Seitenwand des Möbelkorpus angeordnet sein und die Übertragung der Auslösung bewirken. Je weiter unten im Bereich des Möbelkorpus dieses Auslöseelement angeordnet ist, desto besser kann eine bereits geringe Bewegung der Möbelklappe in Schließrichtung registriert werden.

Zudem weist erfindungsgemäß die Öffnungsvorrichtung eine in Öffnungsrichtung auf den Stellarm wirkende Öffnungsfeder auf, wobei die Öffnungsfeder separat von der Hauptfeder ausgebildet ist. Dadurch kann der Möbelantrieb flexibel bei unterschiedlich großen und schweren Möbelklappen eingesetzt werden. Es kann dadurch auch eine einfache Nachrüstbarkeit bei bereits eingebauten Stellarmanordnungen mit einer bereits vorhandenen Hauptfeder erreicht werden.

Gemäß einer weiteren bevorzugten Ausführungsform ist vorgesehen, dass die Verriegelungsvorrichtung zwischen der Öffnungsfeder und der Verbindungsvorrichtung wirkend angeordnet ist und in Verriegelungsstellung eine Kraftübertragung zwischen der Öffnungsfeder und der Verbindungsvorrichtung verhindert. Das heißt, die Verriegelung erfolgt in der Mechanik zwischen der in Öffnungsrichtung wirkenden Öffnungsfeder und dem an der Möbelklappe angreifenden Stellarm. Bei Entriegelung kann sich die Federkraft der Öffnungsfeder entfalten und über die Verbindungsvorrichtung auf den Stellarm und mithin auf die Möbelklappe wirken.

Wichtig ist, dass die auf die Möbelklappe wirkende Öffnungskraft zumindest in einem ersten Abschnitt der Öffnungsbewegung größer ist als eine in diesem Abschnitt auf den Stellarm wirkende Zuhaltekraft. Diese Zuhaltekraft kann von der Hauptfeder und/oder vom Eigengewicht der Möbelklappe selbst stammen. Die Hauptfeder ist aber bevorzugt so austariert, dass sie die Möbelklappe immer neutral hält. Das heißt, dass die Möbelklappe vom Benutzer leichtgängig bewegt werden kann und sobald der Benutzer die Möbelklappe loslässt, diese in der Loslassstellung verbleibt.

Ein besonderer Vorteil gegenüber dem Stand der Technik liegt im größeren ausgestoßenen Öffnungswinkel, wobei der erste Abschnitt der Öffnungsbewegung in einem Öffnungswinkel der Möbelklappe zwischen 0° und 15°, vorzugsweise bis zu 20°, liegt, egal wie hoch die Möbelklappe ist.

Um die Öffnungsfeder wieder zu laden, kann vorgesehen sein, dass die Öffnungsfeder der Öffnungsvorrichtung in einem außerhalb des ersten Abschnitts der Öffnungsbewegung liegenden Öffnungswinkelbereich der Möbelklappe spannbar ist. Dadurch lädt der Benutzer beim Schließen der bewegbaren Möbelklappe automatisch die Feder der Ausstoßvorrichtung. Bevorzugt kann diesbezüglich vorgesehen sein, dass die Öffnungsfeder beim Schließen der Möbelklappe, vorzugsweise in einem Öffnungswinkelbereich zwischen 150° und 15°, besonders bevorzugt zwischen 75° und 25°, spannbar ist.

Bevorzugt kann weiters vorgesehen sein, dass die Öffnungsvorrichtung nur an der Verbindungsvorrichtung - und nicht an der Möbelklappe - angreift. Das heißt, die Öffnungsvorrichtung liegt somit nicht - wie beim Stand der Technik - direkt an der Möbelklappe an, sondern entfaltet seine Wirkung indirekt über eine Verbindungsvorrichtung auf den Stellarm. Es soll zwar nicht ausgeschlossen sein, dass die Öffnungsfeder direkt auf den Stellarm wirkt, wobei die Öffnungsfeder und der Stellarm die Verbindungsvorrichtung bildet, jedoch ist für die Kraftübertragung die Zwischenschaltung zumindest eines, die Verbindungsvorrichtung bildenden Hebels günstiger. Als Verbindungsvorrichtung wird nicht die Möbelklappe angesehen, vielmehr ist die Öffnungsvorrichtung mit dem Stellarm über eine von der Möbelklappe gesonderte Verbindungsvorrichtung verbunden.

Bevorzugt ist weiters vorgesehen, dass die Verbindungsvorrichtung zwischen Öffnungsvorrichtung und Stellarm gesondert vom Auslöseelement ausgebildet ist. Es kann zwar vorgesehen sein, dass das Auslöseelement direkt am Stellarm anliegt und ein Überdrücken detektiert, dennoch wird dann die Öffnungskraft nicht über dieses Auslöseelement - sondern über eine separate Verbindungsvorrichtung - auf den Stellarm übertragen. Dadurch kann die Öffnungskraftübertragung effizienter ausgebildet werden.

Besonders bevorzugt ist bei einer Ausführungsform der vorliegenden Erfindung vorgesehen, dass das Auslöseelement, der Übertragungsmechanismus, die Verriegelungsvorrichtung, die Öffnungsvorrichtung und die Verbindungsvorrichtung in Betrieb als eine Baueinheit ausgebildet sind. Somit ist der beim Stand der Technik separate TIP-ON-Mechanismus baulich direkt in den Möbelantrieb integriert und mit den restlichen Komponenten der Baueinheit direkt - und nicht über das Möbel bzw. die Möbelklappe - verbunden. Je nach Ausbildung kann diese Baueinheit auf eine Stellarmanordnung (inklusive Hauptfeder, Hebelwerk und Stellarm) über eine Montageplatte aufgebracht bzw. nachgerüstet werden (siehe Fig. 1 bis 12) oder direkt in die Stellarmanordnung integriert werden (siehe Fig. 13 bis 22).

Gemäß einem bevorzugten Ausführungsbeispiel der vorliegenden Erfindung kann vorgesehen sein, dass in Schließstellung der Ausstoßhebel der Öffnungsvorrichtung, vorzugsweise über eine Druckrolle, an einem Anstoßhebel der Verbindungsvorrichtung anliegt und der Ausstoßhebel bei entriegelter Öffnungsvorrichtung den Anstoßhebel verschwenkt. Um dann die Kraftübertragung bis auf die Möbelklappe zu erreichen, kann weiters vorgesehen sein, dass der Anstoßhebel der Verbindungsvorrichtung über zumindest ein Verbindungselement, vorzugsweise über einen Verbindungszapfen und vorzugsweise formschlüssig, mit einem Element eines mit dem Stellarm in Verbindung stehenden Hebelwerks verbunden ist. Es muss dabei nicht zwingend vorgesehen sein, dass das besagte Element (bzw. auch der Stellarm) Teil eines Hebelwerks ist. Vielmehr kann ein solches an sich bekanntes Hebelwerk wie es z.B. in der WO 2011/020130 A1 gezeigt ist, auch durch eine Anordnung gemäß der der DE 20 2005 021 541 U1 ersetzt werden. Wichtig ist, dass die Öffnungskraft über die Verbindungsvorrichtung an ein entsprechendes Element des Hebelwerks bzw. einer Druckrollensteueranordnung weitergeleitet wird.

Mit dem Spannen der Ausstoßvorrichtung außen (also nicht im letzten Schließabschnitt wie beim Stand der Technik) ist auch eine verbesserte Dämpfung beim Schließen der Möbelklappe möglich. Dies wird durch eine Dämpfvorrichtung erreicht, die im letzten Schließabschnitt auf die Möbelklappe wirkt. Bevorzugt kann dabei vorgesehen sein, dass die Dämpfvorrichtung im letzten Teil der Schließbewegung einen Hebel der Stellarmanordnung dämpfend in Öffnungsrichtung beaufschlagt.

Grundsätzlich sind gemäß der vorliegenden Erfindung zwei Ausführungsbeispiele gezeigt. Gemäß dem ersten Ausführungsbeispiel kann der Touch-Latch-Mechanismus seitlich an ein an sich bekanntes Hebelwerk angebracht werden. Die zweite Ausführungsvariante zeigt eine in ein Hebelwerk (Stellarmanordnung) integrierte Version.

Ein Problem, das sich bei der Auslösung einer Öffnungsvorrichtung oftmals stellt, ist, wie man die Überdrückungsbewegung zum Auslösen der Öffnungsvorrichtung am besten und am sichersten detektiert. Bei Möbelklappen ist dies am besten am unteren Ende der Möbelklappe möglich, da dort die größte Schwenkbewegung gegeben ist. Dafür ist aber eine aufwändige und Platz beanspruchende Konstruktion des Auslöselements und vor allem des Übertragungsmechanismus zur Verriegelungsvorrichtung notwendig.

Um dies zu vermeiden, kann die Auslösung relativ nahe an die Schwenkachse verlegt werden. Je näher eine Detektierung aber an der Schwenkachse der Möbelklappe liegt, desto feinfühliger und genauer muss die Auslösung reagieren und eingestellt sein. Dies ist aufgrund der oftmals notwendigen Toleranzen schwierig zu handhaben.

Bei beiden Varianten ist von Nachteil, dass bei der Detektierung gegen den relativ großen und schweren Möbelantrieb und gegen dessen Hauptfeder gedrückt werden muss.

Um dieses Problem bei einem Möbelantrieb mit einem mit der Möbelklappe in Verbindung stehenden Stellarm zu lösen, ist vorgesehen, dass der Stellarm zweiteilig ausgebildet ist, wobei in Schließstellung der Möbelklappe ein erster, an der Möbelklappe befestigter Teil gegenüber dem zweiten Teil, der über ein Hebelwerk (und dadurch mit der Hauptfeder) des Möbelantriebs bewegungsgekoppelt ist, bewegbar ist. Das bedeutet, dass beim Drücken auf die in Schließstellung befindliche Möbelklappe nicht das gesamte Hebelwerk gegen die Hauptfeder gedrückt werden muss, sondern nur der unmittelbare Klappenbeschlag mit dem ersten Teil des Stellarms bewegt wird.

Dazu ist besonders bevorzugt vorgesehen, dass ein Auslöseelement, durch welches bei einem Überdrücken der Möbelklappe in Schließrichtung die Verriegelungsvorrichtung entriegelbar ist, in Schließstellung der Möbelklappe am ersten Teil des Stellarms anliegt. Bevorzugt kann zudem vorgesehen sein, dass die beiden Teile zueinander verschwenkbar sind und dass zwischen den beiden Teilen ein in Öffnungsrichtung auf den ersten Teil wirkender Kraftspeicher angeordnet ist.

Grundsätzlich soll nicht ausgeschlossen sein, dass die Möbelklappe eine vertikale oder eventuell auch schräge Schwenkachse aufweist. Bevorzugt ist allerdings vorgesehen, dass die Möbelklappe um eine horizontale Schwenkachse schwenkbar ist.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1 bis 12: die Ausführungsvariante mit seitlich aufgesetzter Öffnungsvorrichtung,
- Fig. 13 bis 22: die Ausführungsvariante mit der in den Klappenbeschlag integrierten Öffnungsvorrichtung,
- Fig. 23: eine Explosionsdarstellung des zweiteiligen Stellarms,
- Fig. 24: einen zusammengebauten Stellarm,
- Fig. 25: einen Schnitt durch den Stellarm in Schließstellung,
- Fig. 26: einen Schnitt durch den Stellarm in überdrückter Schließstellung,
- Fig. 27: eine Ansicht des Möbelantriebes in Schließstellung,
- Fig. 28: eine Ansicht des Möbelantriebes in überdrückter Schließstellung,
- Fig. 29: eine Seitenansicht des Möbelantriebs beim Öffnen der Möbelklappe und
- Fig. 30: eine 3D-Darstellung des Möbelantriebs in überdrückter Schließstellung.

Bei beiden Ausführungsbeispielen haben Elemente mit denselben Bezugszeichen im Wesentlichen dieselben Funktionen.

Fig. 1 zeigt einen Möbelantrieb 51, wobei im Hintergrund einerseits ein auf einer Montageplatte 62 angebrachtes Hebelwerk 57 (Stellarmanordnung) mit dem Stellarm 52 und der Hauptfeder 59 dargestellt ist und andererseits im Vordergrund eine Modulplatte 58 mit daran angebrachter Öffnungsvorrichtung 10, Verbindungsvorrichtung 54 und Verriegelungsvorrichtung 17. Zudem ist die Übertragungsvorrichtung 55 dargestellt, die über das Gehäuse 68 und die Auslösestange 69 die von der nicht dargestellten Möbelklappe 11 ausgelöste Bewegung des Auslöseelements 53 an die Verriegelungsvorrichtung 17 weiterleitet. Gemäß dieser Fig. 1 ist der Möbelantrieb 51 in Schließstellung SS dargestellt. In dieser Fig. 1 ist auch die auf den Hebel 72 wirkende Dämpfvorrichtung 13 ersichtlich, wobei die Dämpfvorrichtung 13 am Hebel 65 des Hebelwerks 57 befestigt ist. In den anderen Figuren des ersten Ausführungsbeispiels ist die Dämpfvorrichtung 13 nicht gezeigt, dagegen ist sie in den Figuren des zweiten Ausführungsbeispiels ersichtlich.

Gegenüber der Fig. 1 ist der Möbelantrieb 51 in Fig. 2 in kompletter Offenstellung dargestellt, in welcher der Stellarm 52 über die Hauptfeder 59 den Bumeranghebel 61 und die Hebel 63, 64 und 65 des Hebelwerks 57 in diese Stellung gelangt. Im Element 56 des Hebelwerks 57 ist ein rechteckiges Passloch 67 ausgebildet. In dieses Passloch greift ein Verbindungszapfen 54c formschlüssig ein. Dieser Verbindungszapfen 54c ist fest mit dem Anstoßhebel 54a verbunden und greift durch die Auslassung 60 in der Modulplatte 58 hindurch. Sämtliche Bewegungen des Anstoßhebels 54a und des gesamten Hebelwerkes 57 werden über diesen Verbindungszapfen 54c übertragen.

In Fig. 3 ist nochmals der durch die Auslassung 60 in der Modulplatte 58 durchragende Verbindungszapfen 54c dargestellt. Auch der Abdeckteil 62a für das Hebelwerk 57 ist in Fig. 3 dargestellt.

In Fig. 4 ist eine Explosionsdarstellung des auf der Stellarmanordnung aufsetzbaren Touch-Latch-Mechanismus gezeigt. Dabei sind die wesentlichen Komponenten mit Bezugszeichen versehen. Lediglich einige Bolzen und andere Verbindungskomponenten sind ohne Bezugszeichen. Näheres zu den einzelnen Komponenten/Bezugszeichen findet sich in der folgenden Bewegungsablaufbeschreibung.

Der Ablauf einer Öffnungs- und Schließbewegung für die erste Ausführungsvariante ist in den Fig. 5 bis 12 dargestellt. Dabei zeigt Fig. 5 die wesentlichen Komponenten des Touch-Latch-Mechanismus in Schließstellung SS. Dieser gesamte Mechanismus ist über die Modulplatte 58 mit der Stellarmanordnung verbunden und verdeckt diese. Die Stellarmanordnung selbst ist wiederum am Möbelkorpus 26 des Möbels 32 befestigt und steht über den Stellarm 52 und den klappenseitigen Beschlag 66 mit der Möbelklappe 11 in Verbindung. In dieser Schließstellung SS liegt das Auslöseelement 53 an der Möbelklappe 11 an. Der Verriegelungszapfen 17e am Ausstoßhebel 10a ist an der Haltenase 17b der Verriegelungsvorrichtung 17 gehalten, wodurch der Ausstoßhebel 10a verriegelt ist. Die Öffnungsfeder 12 (Druckfeder) ist gespannt. Die mit dem Ausstoßhebel 10a verbundene Druckrolle 10b liegt am Anstoßhebel 54a an. Die Schwenkachsen 10g und 10o sind gegenüber der Modulplatte 58 ortsfest, ebenso die Ausstoßschwenkachse 54e. Dasselbe gilt für die fixe Schwenkachse 17f. Die Verriegelungsfedern 17c und 17d (Zugfedern) sind entspannt.

Wenn nun - wie in Fig. 6 dargestellt - durch Überdrücken in Schließrichtung SR die Möbelklappe 11 das Auslöseelement 53 nach links bewegt, wird die mit dem Auslöseelement um die Schwenkachse 70 drehbeweglich verbundene Auslösestange 69 nach unten bewegt und kippt den Verriegelungshebel 17a um die fixe Schwenkachse 17f, sodass die Haltenase 17b des Verriegelungshebels 17a außer Eingriff mit dem Verriegelungszapfen 17e des Ausstoßhebels 10a gelangt. Die Verschwenkung des Verriegelungshebels 17a erfolgt gegen die Federkraft der Verriegelungsfeder 17c.

Sobald der Verriegelungszapfen 17e außer Eingriff mit der Haltenase 17b gelangt, ist die Verriegelung der Öffnungsvorrichtung 10 durch die Verriegelungsvorrichtung 17 aufgehoben und die Öffnungsfeder 12 kann sich entspannen. Durch diese Entspannung werden die Hebel 10c des Hebelmechanismus der Öffnungsvorrichtung 10 teilweise auseinandergedrückt und vor allem verschwenkt sich der Ausstoßhebel 10a um die Schwenkachse 10g. Dadurch wird die Druckrolle 10b an den Anstoßhebel 54a gedrückt und verschwenkt diesen um die Ausstoßschwenkachse 54e. Über den Verbindungszapfen 54c wird diese Verschwenkbewegung an die Stellarmanordnung (im Speziellen dessen Element 56), weiter an dessen Hebel 65 und in weiterer Folge an den Stellarm 52 weitergegeben, der die Möbelklappe 11 in Öffnungsrichtung OR bewegt, wodurch der Öffnungswinkel γ und die Offenstellung OS erreicht wird. Gemäß Fig. 7 hat sich die Öffnungsfeder 12 komplett entspannt und die ortsveränderlichen Schwenkachsen 10e und 10f sind in ihrer maximalen Entfernung zueinander. Die Schwenkachse 10f ist mit dem Verschiebestück 10i verbunden, das entlang der Federführung 10d verschiebbar ist. Zudem weist die Öffnungsvorrichtung 10 eine Dämpfrolle 10h auf. Die beiden Verriegelungsfedern 17c und 17d sind gespannt. In dieser Fig. 7 sind die Komponenten bzw. deren Bezugszeichen, die die Öffnungsvorrichtung 10, die Verbindungsvorrichtung 54 und die Verriegelungsvorrichtung 17 bilden, durch Klammern zusammengefasst.

Von der Stellung gemäß Fig. 7 wird die Möbelklappe 11 von Hand weiter in Öffnungsrichtung OR zur Stellung gemäß Fig. 8 bewegt, wodurch die Verbindungsvorrichtung 54 weiter verschwenkt wird. Mit dieser Verschwenkung um die Ausstoßschwenkachse 54 gelangt die Spannkurve 54d in Anschlag mit der Spannrolle 10j am oberen Hebel 10c. Durch das Hochbewegen der Klappe 11 können sich die Verriegelungsfedern 17c und 17d wieder entspannen und schwenken den Ausstoßhebel 10a gegen den Uhrzeigersinn um die Schwenkachse 10g, wodurch die Spannrolle 10j in Anschlag mit der sich wegschwenkenden Spannkurve 54d bleibt. Zudem nähert sich der Verriegelungszapfen 17e der Haltenase 17b, wobei schließlich gemäß Fig. 9 der Verriegelungszapfen 17e im Bereich der Haltenase 17b des Verriegelungshebels 17a verrastet. Dadurch wird der Verriegelungshebel 17a wieder um die Achse 17f verschwenkt und das Auslöseelement 53 wird aus dem Gehäuse 68 hinausbewegt. Ab dieser Stellung ist die Öffnungsvorrichtung 10 durch die Verriegelungsvorrichtung 17 verriegelt.

Wie in Fig. 10 dargestellt, hebt bei weiterer Bewegung der Möbelklappe 11 in Öffnungsrichtung die Spannkurve 54d von der Spannrolle 10j ab, wodurch keine Kraftübertragung mehr zwischen der Verbindungsvorrichtung 54 und der Öffnungsvorrichtung 10 stattfindet.

Demgegenüber gelangt bei Bewegung der Möbelklappe 11 in Schließrichtung SR gemäß Fig. 11 die Spannkurve 54d wieder in Anschlag mit der Spannrolle 10j. Dies kann bevorzugt in einem Öffnungswinkelbereich Δ erfolgen. Durch diese Bewegung wird über die Spannrolle 10j der obere Hebel 10c um die Achse 10o verschwenkt und das Verschiebestück 10i wird gegen die Kraft der Öffnungsfeder 12 und somit die Öffnungsfeder 12 spannend entlang der Federführung 10d verschoben, wodurch sich die ortsveränderlichen Schwenkachsen 10e und 10f einander annähern. In diesem Fall ist die ortsveränderliche Schwenkachse 10e aufgrund der Verriegelung des Ausstoßhebels 10a über den Verriegelungszapfen 17e gegenüber der Montageplatte 58 ortsfest. Dies ermöglicht das Spannen der Öffnungsfeder 12.

Gemäß Fig. 12 hat sich die Spannrolle 10j entlang der Steuerkurve 54d bis zum Ende bewegt, wodurch die Öffnungsfeder 12 komplett gespannt ist. Durch die Ausbildung der Kurvenform der Spannkurve 54d erfolgt ab dieser Stellung gemäß Fig. 12 bei weiterer Bewegung in Schließrichtung SR kein weiteres Spannen der Öffnungsfeder 12. Dadurch kann ab dieser Öffnungsstellung der Möbelklappe 11 gegebenenfalls eine Einziehvorrichtung auf die Möbelklappe 11 wirken. Es kann aber auch vorgesehen sein, dass durch die Hauptfeder 59 das Gewicht der Möbelklappe 11 so ausgeglichen wird, dass vom Benutzer ein leichtgängiges Schließen der Möbelklappe 11 erfolgen kann. Durch dieses Schließen gelangt die Möbelklappe 11 und mit diesem der gesamte Möbelantrieb 51 wieder in die Stellung gemäß Fig. 5 und kann durch Überdrücken des Auslöseelementes 53 in Schließrichtung SR ein aktives Ausstoßen der Möbelklappe 11 mit der Öffnungsvorrichtung 10 über den Stellarm 52 auslösen. Während des letzten Schließabschnitts wirkt die Dämpfvorrichtung 13 auf den Hebel 72 des Hebelwerks 57 und dämpft somit die Schließbewegung der Möbelklappe 11, wodurch ein sanftes und leises Schließen der Möbelklappe 11 erreicht wird.

In Fig. 13 ist ein zweites Ausführungsbeispiel eines erfindungsgemäßen Möbelantriebes 51 im zusammengebauten Zustand gezeigt. Dabei ist die Öffnungsvorrichtung 10 sowie die Verbindungsvorrichtung 54 in die eigentliche Stellarmanordnung integriert und ist an der Montageplatte 62 (und nicht über eine Modulplatte 58) befestigt.

In Fig. 14 ist eine Explosionsdarstellung von Fig. 13 gezeigt, wobei sämtliche wesentliche Komponenten mit einem Bezugszeichen versehen sind. Einige nebensächliche Komponenten wie z.B. Verbindungsbolzen oder Ähnliches weisen kein Bezugszeichen auf. Die Erklärung des Funktionsprinzips ist aber auch ohne direkte Benennung dieser Komponenten mit Bezugszeichen möglich. In den beiden Fig. 13 und 14 ist der Stellarm 52 in geschlossener Stellung gezeigt.

In den Fig. 15 bis 22 ist der Möbelantrieb 51 ohne Möbelkorpus 26 und Möbelklappe 11 gezeigt. Es gilt aber derselbe Anbringungsort wie beim Möbelantrieb 51 gemäß dem ersten Ausführungsbeispiel.

In Fig. 15 befindet sich der Stellarm 52 (und somit auch die nicht dargestellte Möbelklappe 11) in Schließstellung SS. Dabei liegt das Auslöseelement 53 am Stellarm 52 oder an der Möbelklappe 11 selbst an. Dieses Auslöseelement 53 ist über die zur Montageplatte 62 ortsfeste Schwenkachse 70 mit dem Übertragungsmechanismus 55, in diesem Falle einstückig, verbunden. Die Feder 71 (Zugfeder) beaufschlagt den Übertragungsmechanismus 55 derart, dass dieser sich immer im Uhrzeigersinn um die Schwenkachse 70 bewegen will. An seinem Ende ist der Übertragungsmechanismus 55 über einen Verbindungsbolzen 17i mit einem Entriegelungselement 17h verbunden. Dieses Entriegelungselement 17h ist um die Ausstoßschwenkachse 54e schwenkbar. Ebenfalls um die Ausstoßschwenkachse 54e ist der Teil 17g eines Knickhebels schwenkbar. Am anderen Ende ist dieser Teil 17g über den Knickhebelbolzen 17j mit dem Verriegelungshebel 17a verbunden. Gemeinsam bilden 17j, 17g und 17a den Knickhebel. Um den Knickhebelbolzen 17j ist eine Verriegelungsfeder 17d geschwungen, die den Knickhebelbolzen 17j gegenüber der Ausstoßschwenkachse 54e und dem Haltenasenbolzen 17k nach oben drücken will. In dieser Darstellung gemäß Fig. 15 liegt der Knickhebelbolzen 17j leicht oberhalb einer gedachten Linie zwischen der Ausstoßschwenkachse 54e und dem Haltenasenbolzen 17k. Die weitere Bewegung des Knickhebelbolzens 17j nach oben wird dadurch verhindert, dass die Haltenase 17b des Verriegelungshebels 17a am Verriegelungszapfen 17e ansteht. Dieser Verriegelungszapfen 17e ist an der Spannkurve 54d angeordnet. Diese Spannkurve 54d wiederum ist einerseits über den Haltenasenbolzen 17k mit dem Verriegelungshebel 17a und andererseits über die Spannkurvenschwenkachse 54f mit dem Anstoßhebel 54a verbunden. Dieser Anstoßhebel 54a wiederum ist um die Ausstoßschwenkachse 54e verschwenkbar gelagert. Zudem ist dieser Anstoßhebel 54a über den Ausstoßbolzen 54g mit dem Verbindungshebel 54b verbunden. Dieser wiederum ist über den Verbindungszapfen 54c mit dem Element 56 des Hebelwerkes 57 verbunden, wodurch die Bewegungen des Elementes 56 und des Anstoßhebels 54a ständig korrespondieren.

Die Öffnungsfeder 12 ist über die Montageelemente 10m an einem Ende mit der Montageplatte 62 fest verbunden. Am anderen Ende ist die Öffnungsfeder 12 mit einem Führungszapfen 10n verbunden, der wiederum in einer Führungsbahn 10k in der Montageplatte 62 geführt ist. Zudem ist die Öffnungsfeder 12 über den Führungszapfen 10n mit dem Ausstoßhebel 10a verbunden, der wiederum um die mit der Montageplatte 62 verbundene fixe Schwenkachse 10g schwenkbar ist. Am rechten unteren Ende weist der Ausstoßhebel 10a eine Druckrolle 10b auf, die im leicht eingesenkten Bereich zwischen Anstoßhebel 54a und Spannkurve 54d anliegt. In dieser Schließstellung SS drückt die Kraft der Öffnungsfeder 12 über die Druckrolle 10b auf die Spannkurve 54b. Da in weiterer Folge über den Haltenasenbolzen 17k Kraft auf den Verriegelungshebel 17a gelangt, wird der Knickhebelbolzen 17j in Schließstellung SS so weit nach oben gedrückt, wie es der Anschlag der Haltenase 17b am Verriegelungszapfen 17e erlaubt.

Wenn nun - wie in Fig. 16 dargestellt - in Schließrichtung SR auf die Möbelklappe 11 bzw. auf den Stellarm 52 gedrückt wird, so wird das Auslöseelement 53 ebenfalls in Schließrichtung SR gedrückt und der Übertragungsmechanismus 55 wird gegen die Wirkung der Feder 71 um die Schwenkachse 70 geschwenkt, wodurch wiederum in weiterer Folge über den Verbindungsbolzen 17i das Entriegelungselement 17h gegen den Uhrzeigersinn um die Ausstoßschwenkachse 54 bewegt wird. Dadurch gelangt das Entriegelungselement 17h in Anschlag mit dem hinteren Teil 17g des Knickhebels und bewegt dadurch den Knickhebelbolzen 17j unter die gedachte Linie zwischen Ausstoßschwenkachse 54e und Haltenasenbolzen 17k. Dies erfolgt zudem gegen die Federkraft der Verriegelungsfeder 17d. Sobald der Knickhebelbolzen 17j unter die gedachte Linie gelangt, wirkt die Federkraft der Öffnungsfeder 12 über die Druckrolle 10b und die Spannkurve 54d nicht mehr verriegelnd auf den Verriegelungshebel 17a und die Haltenase 17b, sondern knickt den Knickhebel gegen die Federkraft der Feder 17d ein.

Dadurch gelangt der Knickhebel in die komplett eingeknickte Stellung gemäß Fig. 17, in welcher der Knickhebelbolzen 17j deutlich unter der gedachten Linie zwischen Ausstoßschwenkachse 54e und Haltenasenbolzen 17k zum Stehen kommt. Gleichzeitig mit dem Einknicken des Knickhebels wird auch die Spannkurve 54d um die Spannkurveschwenkachse 54f im Uhrzeigersinn verschwenkt, sodass die linksseitigen Ränder (Kurven) der Spannkurve 54d und des Anstoßhebels 54a genau übereinander zu liegen kommen und sich darstellungstechnisch überdecken. Gleichzeitig mit dem Einschwenken der Spannkurve 54d beginnt sich auch die Druckrolle 10b unter Entspannung der Öffnungsfeder 12 abzurollen, wodurch der Anstoßhebel 54a um die Ausstoßschwenkachse 54e gegen den Uhrzeigersinn gedreht wird. Dadurch wird die Offenstellung OS gemäß Fig. 18 erreicht, in welcher der Stellarm 52 mit dem Öffnungswinkel γ dargestellt ist. Diese Öffnungsbewegung erfolgt dadurch, dass mit dem Verschwenken des Anstoßhebels 54a auch der Verbindungshebel 54b bewegt wird und ein Verschwenken des Elements 56 des Hebelwerks 57 auslöst. Durch dieses Verschwenken des Elements 56 wird in weiterer Folge der Hebel 65 des Hebelwerks 57 nach rechts bewegt und der Stellarm 52 samt Möbelklappe 11 öffnet sich. Die Hauptfeder 59 ist in dieser Darstellung gemäß Fig. 18 bereits etwas entspannt gegegenüber der Darstellung gemäß Fig. 17. Mit dem Ausstoßen wird der Totpunkt in der Hauptmechanik (Stellarmanordnung mit Hauptfeder 59) überwunden. Die Dämpfvorrichtung 13 liegt nicht mehr am Hebel 72 des Hebelwerks 57 an. Aufgrund der Rückstellfeder 71 hat sich der Übertragungsmechanismus 55 wieder um die Schwenkachse 70 verschwenkt, wodurch das Auslöseelement 53 wie auch das Entriegelungselement 17h wieder in Ausgangsstellung (wie in Fig. 15) bewegt wurde.

Sobald sich die Öffnungsfeder 12 komplett entspannt hat (wie in Fig. 18), wird die Möbelklappe 11 von Hand weiter in Öffnungsrichtung OR bewegt. Da bei dieser weiteren Bewegung keine Federkraft mehr von der Öffnungsfeder 12 über den Ausstoßhebel 10a und dessen Druckrolle 10b auf die Spannkurve 54d wirkt, kann sich die Verriegelungsfeder 17d entspannen und drückt den Knickhebel in die Stellung gemäß Fig. 19. Dabei liegt der Knickhebelbolzen 17j wieder über der gedachten Linie zwischen Ausstoßschwenkachse 54e und Haltenasenbolzen 17k und die Haltenase 17b liegt am Verriegelungszapfen 17e an.

Wenn nun die Möbelklappe 11 weiter in Öffnungsrichtung bewegt wird (siehe Fig. 20), gelangt die Spannkurve 54d außer Eingriff mit der Druckrolle 10b und die komplette Offenstellung ist erreicht.

In Fig. 21 wird das bewegbare Möbelteil (Möbelklappe 11) in Schließrichtung SR bewegt, wobei im Öffnungswinkelbereich Δ das Spannen der Öffnungsfeder 12 beginnt. Das Spannen beginnt dadurch, dass die durch den Verriegelungshebel 17a und die Haltenase 17b verriegelte Spannkurve 54d über dessen Spannabschnitt C an der Druckrolle 10b anliegt und über den Ausstoßhebel 10a die Öffnungsfeder 12 eindrückt und somit spannt.

Dieses Spannen erfolgt so lange, bis die Druckrolle 10b den höchsten Punkt der Spannkurve 54d erreicht hat und in den Einziehabschnitt E gelangt. Mit dem Erreichen dieses Einziehabschnittes E kann sich die Öffnungsfeder 12 leicht entspannen (Bewegen von Fig. 22 zu Fig. 15) und zieht somit im letzten Schließabschnitt aktiv die bewegbare Möbelklappe 11 ein. Das heißt, durch das Überfahren des Höhepunkts der Spannkurve 54d wird der Verbindungshebel 54b aktiv im Uhrzeigersinn um die Ausstoßschwenkachse 54e gedreht, sodass eine Einziehwirkung auf den Stellarm 52 gegeben ist. Diese Entspannung erfolgt allerdings nur so lange, bis die Druckrolle 10b in die Senke zwischen der Spannkurve 54d und dem Verbindungshebel 54b gelangt. Dadurch ist wieder die Schließstellung SS gemäß Fig. 15 erreicht. Ein Vorteil der vorliegenden Erfindung liegt auch darin, dass beim - in diesem Fall aktiven - Einziehen die Dämpfvorrichtung 13 ein Dämpfen der von der Öffnungsfeder 12 ausgelösten Einziehbewegung ermöglicht, wodurch ein sanftes und abgebremstes Schließen der Möbelklappe 11 gegeben ist.

Zu beiden Ausführungsbeispielen sei noch angeführt, dass beispielsweise im Bereich der Ausstoßschwenkachse 54e eine Synchronisationsstange befestigt sein kann, die die Drehbewegung zu einer, vorzugsweise spiegelsymmetrischen, Hebelmechanik auf einer anderen Seite des Möbelkorpus 26 überträgt.

In Fig. 23 ist eine Explosionsdarstellung des zweiteiligen Stellarms 52 gezeigt. Dabei ist der zweite Teil 52b des Stellarms 52 über die Verbindungsbereiche 88 mit einem hier nicht dargestellten Hebelwerk 57 zwangs- bzw. bewegungsgekoppelt. Das heißt, eine Bewegung des zweiten Teils 52b des Stellarms 52 führt immer auch zur Bewegung des Hebelwerks 57 und umgekehrt. Am zweiten Teil 52b des Stellarms 52 ist auch ein Verstellelement 81 angeordnet, über das durch Drehen eine translatorische Verstellung des ersten Teils 52a des Stellarms 52 über die Verstellnoppen 83 möglich ist. In diesem Bereich ist auch die Schwenkachse 86 angeordnet, entlang der die beiden Teile 52a und 52b zueinander gegen die Kraft des Kraftspeichers 80 verschwenkbar sind. Im Bereich des zweiten Teils 52a des Stellarms 52 sind mehrere Verbindungsbolzen 87 dargestellt. Im unteren Bereich des zweiten Teils 52a des Stellarms 52 ist zum einen der Anliegebereich 82 für ein Auslöseelement 53 und zum anderen das Einrastelement 84 samt Einrastfeder 85 für das Anbringen an einem Klappenbeschlag 66 einer Möbelklappe 11 dargestellt.

In Fig. 24 ist der Stellarm 52 im zusammengebauten Zustand ersichtlich, wobei der Anliegebereich 82 aus dem zweiten Teil 52b des Stellarms 52 hervorschaut.

In Fig. 25 ist ein Schnitt durch den Stellarm 52 dargestellt, wobei sich der Kraftspeicher 8 (kann als Feder, als Gummipuffer oder ähnliches ausgeführt sein) in entspannter Stellung befindet.

Da die in Fig. 26 nicht dargestellte Möbelklappe 11 fix mit dem ersten Teil 52a des Stellarmes 52 verbunden ist, wird durch Drücken auf die Möbelklappe 11 zunächst ein Bewegen (ein Verschwenken) des ersten Teils 52a des Stellarms 52 gegenüber dem zweiten Teil 52b des Stellarms 52 gegen die Kraft des Kraftspeichers 80 durchgeführt.

Eine mit der Fig. 25 korrespondierende Darstellung ist in Fig. 27 gezeigt, wobei sich der gesamte Möbelantrieb 51 in Schließstellung SS befindet (diese Darstellung korrespondiert auch mit der Fig. 15). Es ist in Fig. 27 ersichtlich, dass der erste Teil 52a des Stellarmes 52 über den Anliegebereich 82 am Auslöseelement 53 anliegt. Der zweite Teil 52b des Stellarms 52 ist mit dem Hebelwerk 57 zwangsgekoppelt und somit durch die Hauptfeder 59 indirekt beaufschlagt.

In Fig. 28 bzw. 29 ist dargestellt, dass der erste Teil 52a des Stellarms 52 durch Drücken auf die in Schließstellung SS befindliche Möbelklappe 11 zumindest soweit gegenüber dem zweiten Teil 52b des Stellarms 52 bewegbar ist, bis das am ersten Teil 52a anliegende Auslöseelement 53 die Verriegelungsvorrichtung 17 entriegelt, wodurch über eine Öffnungsvorrichtung 10 Öffnungskraft zum Öffnen der bewegbaren Möbelklappe 11 vom zweiten Teil 52b des Stellarms 52 über den ersten Teil 52a des Stellarms 52 auf die Möbelklappe 11 aufbringbar ist. Das heißt, die Öffnungsvorrichtung 10 kann durch Drücken auf die Möbelklappe 11 ausgelöst werden, ohne händisch gegen die Hauptfeder 59 und die Trägheit des gesamten Hebelwerks 57 arbeiten zu müssen. Vielmehr ist nur die Bewegung der Möbelklappe 11 und des ersten Teils 52a des Stellarms 52 gegen das Auslöseelement 53 nötig, wodurch über den Übertragungsmechanismus 55 die Entriegelung der Verriegelungsvorrichtung 17 erfolgen kann.

In Fig. 29 ist entsprechend der die nicht gezeigte Möbelklappe 11 öffnende Möbelantrieb 51 dargestellt.

In Fig. 30 ist eine mit der Fig. 28 und der Fig. 16 korrespondierende 3D-Darstellung des Möbelantriebs 51 in überdrückter Schließstellung ÜS gezeigt. Dabei wird vom Bediener durch Drücken auf die Möbelklappe 11 der erste Teil 52a des Stellarms 52 und dessen Anliegebereich 82 bewegt, sodass vom Auslöseelement 53 über den Übertragungsmechanismus 55 das Entriegelungselement 17h derart nach unten bewegt wird, dass eine Entriegelung der Verriegelungsvorrichtung 17 erfolgt.

Durch die hier vorliegende Erfindung ist somit ein Möbelantrieb 51 für eine Möbelklappe 11 gezeigt, bei der durch Überdrücken der Möbelklappe 11 in Schließrichtung SR ein aktives und direktes Ausstoßen der Möbelklappe 11 über den Stellarm 52 erfolgt.

## Patentansprüche

1. Möbel (32) mit einem Möbelkorpus (26) und einer, um eine horizontale Schwenkachse schwenkbaren, Möbelklappe (11), wobei die Möbelklappe (11) über einen am Möbelkorpus (26) montierten Möbelantrieb (51) gegenüber dem Möbelkorpus (26) bewegbar gelagert ist, wobei der Möbelantrieb (51) aufweist:
- einen mit der Möbelklappe (11) verbundenen Stellarm (52), wobei über den Stellarm (52) die Möbelklappe (11) bewegbar ist,
- eine den Stellarm (52) kraftbeaufschlagende Hauptfeder (59),
- eine verriegelbare Öffnungsvorrichtung (10) zum Bewegen der Möbelklappe (11) aus einer Schließstellung (SS) in eine Offenstellung (OS),
- eine Verriegelungsvorrichtung (17) zum Verriegeln der Öffnungsvorrichtung (10),
- ein zumindest in Schließstellung (SS) an der Möbelklappe (11) oder am Stellarm (52) anliegendes Auslöseelement (53), wobei das Auslöseelement (53) mit der Verriegelungsvorrichtung (17) verbunden ist und wobei durch das Auslöseelement (53) bei einem Überdrücken der Möbelklappe (11) in Schließrichtung (SR) die Verriegelungsvorrichtung (17) entriegelbar ist,
**dadurch gekennzeichnet, dass** die Öffnungsvorrichtung (10) mit dem Stellarm (52) über eine Verbindungsvorrichtung (54) in Verbindung steht und dass durch die entriegelte Öffnungsvorrichtung (10) Öffnungskraft auf den Stellarm (52) zum Öffnen der bewegbaren Möbelklappe (11) über den Stellarm (52) aufbringbar ist, wobei die Öffnungsvorrichtung (10) eine in Öffnungsrichtung (OR) auf den Stellarm (52) wirkende und von der Hauptfeder (59) gesonderte Öffnungsfeder (12) aufweist.

2. Möbel nach Anspruch 1, **dadurch gekennzeichnet, dass** das Auslöseelement (53) lose an der Möbelklappe (11) oder am Stellarm (52) anliegt und über einen von der Möbelklappe (11) gesondert ausgebildeten Übertragungsmechanismus (55) mit der Verriegelungsvorrichtung (17) verbunden ist.

3. Möbel nach Anspruch 1 oder 2, **dadurch gekennzeichnet, dass** die Verriegelungsvorrichtung (17) zwischen der Öffnungsfeder (12) und der Verbindungsvorrichtung (54) wirkend angeordnet ist und in Verriegelungsstellung eine Kraftübertragung zwischen der Öffnungsfeder (12) und der Verbindungsvorrichtung (54) verhindert.

4. Möbel nach einem der Ansprüche 1 bis 3, **dadurch gekennzeichnet, dass** die auf die Möbelklappe (11) wirkende Öffnungskraft zumindest in einem ersten Abschnitt der Öffnungsbewegung größer ist als eine in diesem Abschnitt auf den Stellarm (52) wirkende Zuhaltekraft.

5. Möbel nach einem der Ansprüche 1 bis 4, **dadurch gekennzeichnet, dass** die Öffnungsvorrichtung nur an der Verbindungsvorrichtung (54) - und nicht an der Möbelklappe (11) - angreift.

6. Möbel nach einem der Ansprüche 1 bis 5, **dadurch gekennzeichnet, dass** die Verbindungsvorrichtung (54) von der Möbelklappe (11), vom Stellarm (52) und vom Auslöseelement (53) gesondert ausgebildet ist.

7. Möbel nach einem der Ansprüche 1 bis 6, **dadurch gekennzeichnet, dass** das Auslöseelement (53), der Übertragungsmechanismus (55), die Verriegelungsvorrichtung (17), die Öffnungsvorrichtung (10) und die Verbindungsvorrichtung (54) als eine Baueinheit ausgebildet sind.

8. Möbel nach einem der Ansprüche 1 bis 7, **dadurch gekennzeichnet, dass** in Schließstellung (SS) ein Ausstoßhebel (10a) der Öffnungsvorrichtung (10), vorzugsweise über eine Druckrolle (10b), an einem Anstoßhebel (54a) der Verbindungsvorrichtung (54) anliegt und der Ausstoßhebel (10a) bei entriegelter Öffnungsvorrichtung (10) den Anstoßhebel (54a) verschwenkt.

9. Möbel nach Anspruch 8, **dadurch gekennzeichnet, dass** der Anstoßhebel (54a) der Verbindungsvorrichtung (54) über zumindest ein Verbindungselement, vorzugsweise über einen Verbindungszapfen (54c) und vorzugsweise formschlüssig, mit einem Element (56) eines mit dem Stellarm (52) in Verbindung stehenden Hebelwerks (57) verbunden ist.

10. Möbel nach einem der Ansprüche 1 bis 9, **gekennzeichnet durch** eine Dämpfvorrichtung (13) für den letzten Teil der Schließbewegung der Möbelklappe (11).

11. Möbel nach Anspruch 10, **dadurch gekennzeichnet, dass** die Dämpfvorrichtung (13) im letzten Teil der Schließbewegung einen Hebel (72) des Hebelwerks (57) dämpfend beaufschlagt.

12. Möbel (51) nach einem der Ansprüche 1 bis 11, **dadurch gekennzeichnet, dass** der Stellarm (52) zweiteilig ausgebildet ist, wobei in Schließstellung (SS) der Möbelklappe (11) ein erster Teil (52a), der an der Möbelklappe (11) befestigt ist, gegenüber dem zweiten Teil (52b), der mit einem Hebelwerk (57) des Möbelantriebs (51) bewegungsgekoppelt ist, bewegbar, vorzugsweise verschwenkbar, ist.

13. Möbel nach Anspruch 12, **dadurch gekennzeichnet, dass** ein Auslöseelement (53), durch welches bei einem Überdrücken der Möbelklappe (11) in Schließrichtung (SR) die Verriegelungsvorrichtung (17) entriegelbar ist, in Schließstellung (SS) der Möbelklappe (11) am ersten Teil (52a) des Stellarms (52) anliegt, wobei der erste Teil (52a) des Stellarms (52) durch Drücken auf die in Schließstellung (SS) befindliche Möbelklappe (11) zumindest soweit gegenüber dem zweiten Teil (52b) des Stellarms (52) bewegbar ist, bis das am ersten Teil (52a) anliegende Auslöseelement (53) die Verriegelungsvorrichtung (17) entriegelt, wodurch über die Öffnungsvorrichtung (10) Öffnungskraft zum Öffnen der bewegbaren Möbelklappe (11) vom zweiten Teil (52b) des Stellarms (52) über den ersten Teil (52a) des Stellarms (52) auf die Möbelklappe (11) aufbringbar ist.

14. Möbel nach Anspruch 12 oder 13, **dadurch gekennzeichnet, dass** zwischen den beiden Teilen (52a, 52b) ein in Öffnungsrichtung (OR) auf den ersten Teil (52a) wirkender Kraftspeicher (80), vorzugsweise in Form einer Feder, angeordnet ist.

## Claims

1. Article of furniture (32) comprising a furniture carcass (26) and a furniture flap (11), pivotable about a horizontal pivot axis, wherein the furniture flap (11) is mounted moveably relative to the furniture carcass (26) by way of a furniture drive (51) that is mounted to the furniture carcass (26), the furniture drive (51) comprising
- an actuating arm (52) connected to the furniture flap (11), wherein the furniture flap (11) is movable by means of the actuating arm (52),
- a main spring (59) which applies force to the actuating arm (52),
- a lockable opening device (10) for moving the furniture flap (11) out of a closed position (SS) into an open position (OS),
- a locking device (17) for locking the opening device (10), and
- a trigger element (53) which at least in the closed position (SS) bears against the furniture flap (11) or against the actuating arm (52), wherein the trigger element (53) is connected to the locking device (17) and wherein by the trigger element (53) the locking device (17) can be unlocked when the furniture flap (11) is overpressed in the closing direction (SR),
**characterised in that** the opening device (10) is connected to the actuating arm (52) by way of a connecting device (54) and that opening force for opening the moveable furniture flap (11) can be applied to the actuating arm (52) by the unlocked opening device (10), wherein the opening device (10) has an opening spring (12) which acts on the actuating arm (52) in the opening direction (OR) and which is separate from the main spring (59)..

2. Article of furniture as set forth in claim 1 **characterised in that** the trigger element (53) bears loosely against the furniture flap (11) or the actuating arm (52) and is connected to the locking device (17) by way of a transmission mechanism (55) provided separately from the furniture flap (11).

3. Article of furniture as set forth in claim 1 or 2 **characterised in that** the locking device (17) is arranged operatively between the opening spring (12) and the connecting device (54) and in the locking position prevents transmission of force between the opening spring (12) and the connecting device (54).

4. Article of furniture as set forth in one of claims 1 through 3 **characterised in that** the opening force acting on the furniture flap (11) is greater at least in a first portion of the opening movement than a closing restraining force acting on the actuating arm (52) in said portion.

5. Article of furniture as set forth in one of claims 1 through 4 **characterised in that** the opening device engages only the connecting device (54) - and not the furniture flap (11).

6. Article of furniture as set forth in one of claims 1 through 5 **characterised in that** the connecting device (54) is provided separately from the furniture flap (11), the actuating arm (52) and the trigger element (53).

7. Article of furniture as set forth in one of claims 1 through 6 **characterised in that** the trigger element (53), the transmission mechanism (55), the locking device (17), the opening device (10) and the connecting device (54) are in the form of a structural unit.

8. Article of furniture as set forth in one of claims 1 through 7 **characterised in that** in the closed position (SS) an ejection lever (10a) of the opening device (10) bears preferably by way of a pressure roller (10b) against a thrust lever (54a) of the connecting device (54) and the ejection lever (10a) pivots the thrust lever (54a) when the opening device (10) is unlocked.

9. Article of furniture as set forth in claim 8 **characterised in that** the thrust lever (54a) of the connecting device (54) is connected by way of at least one connecting element, preferably by way of a connecting pin (54c), and preferably in positively locking relationship, to an element (56) of a lever assembly (57) connected to the actuating arm (52).

10. Article of furniture as set forth in one of claims 1 through 9 **characterised by** a damping device (13) for the last part of the closing movement of the furniture flap (11).

11. Article of furniture as set forth in claim 10 **characterised in that** in the last part of the closing movement the damping device (13) acts with a damping action on a lever (72) of the lever assembly (57).

12. Article of furniture as set forth in one of claims 1 through 11, **characterised in that** the actuating arm (52) is of a two-part structure, wherein in the closed position (SS) of the furniture flap (11) a first part (52a) fixed to the furniture flap (11) is moveable, preferably pivotable, relative to the second part (52b) which is motionally coupled to a lever assembly (57) of the furniture drive (51).

13. Article of furniture as set forth in claim 12 **characterised in that** a trigger element (53) by which a locking device (17) can be unlocked when the furniture flap (11) is overpressed in the closing direction (SR), bears in the closed position (SS) of the furniture flap (11) against the first part (52a) of the actuating arm (52), wherein the first part (52a) of the actuating arm (52) is moveable by pressure against the furniture flap (11) when in the closed position (SS) relative to the second part (52b) of the actuating arm (52) at least until the trigger element (53) which bears against the first part (52a) unlocks the locking device (17), whereby by way of the opening device (10) opening force for opening the moveable furniture flap (11) can be applied to the furniture flap (11) by the second part (52b) of the actuating arm (52) by way of the first part (52a) of the actuating arm (52).

14. An article of furniture as set forth in claim 12 or 13 **characterised in that** arranged between the two parts (52a, 52b) is a force storage means (80), preferably in the form of a spring, operative on the first part (52a) in the opening direction (OR).

## Revendications

1. Meuble (32) avec un corps de meuble (26) et un abattant de meuble (11) pouvant pivoter autour d'un pivot horizontal, dans lequel l'abattant de meuble (11) est logé de façon mobile par rapport au corps de meuble (26) par l'intermédiaire d'un entraînement pour meubles (51) monté sur le corps de meuble (26), dans lequel l'entraînement pour meubles (51) présente:
- un bras de réglage (52) relié à l'abattant de meuble (11), dans lequel l'abattant de meuble (11) est mobile par l'intermédiaire du bras de réglage (52),
- un ressort principal (59) appliquant une force au bras de réglage (52),
- un dispositif d'ouverture verrouillable (10) pour déplacer l'abattant de meuble (11) d'une position de fermeture (SS) à une position d'ouverture (OS),
- un dispositif de verrouillage (17) pour verrouiller le sens d'ouverture (10),
- un élément déclencheur (53) adjacent au moins en position fermée (SS) à l'abattant de meuble (11) ou au bras de réglage (52), dans lequel l'élément déclencheur (53) est relié au dispositif de verrouillage (17) et dans lequel le dispositif de verrouillage (17) peut être déverrouillé par l'élément déclencheur (53) lors d'une surpression de l'abattant de meuble (11) dans le sens de fermeture (SR),
**caractérisé en ce que** le dispositif d'ouverture (10) est en liaison avec le bras de réglage (52) par l'intermédiaire d'un dispositif de liaison (54) et **en ce que** par le dispositif d'ouverture déverrouillé (10), une force d'ouverture peut être appliquée sur le bras de réglage (52) pour ouvrir l'abattant de meuble mobile (11) par l'intermédiaire du bras de réglage (52), dans lequel le dispositif d'ouverture (10) présente un ressort d'ouverture (12) agissant sur le bras de réglage (52) dans le sens d'ouverture (OR) et séparé du ressort principal (59).

2. Meuble selon la revendication 1, **caractérisé en ce que** l'élément déclencheur (53) est adjacent de façon lâche à l'abattant de meuble (11) ou au bras de réglage (52) et est relié au dispositif de verrouillage (17) par l'intermédiaire d'un mécanisme de transmission (55) conçu séparément de l'abattant de meuble (11).

3. Meuble selon la revendication 1 ou 2, **caractérisé en ce que** le dispositif de verrouillage (17) est disposé en agissant entre le ressort d'ouverture (12) et le dispositif de liaison (54) et empêche en position de verrouillage une transmission de force entre le ressort d'ouverture (12) et le dispositif de liaison (54).

4. Meuble selon l'une des revendications 1 à 3, **caractérisé en ce que** la force d'ouverture agissant sur l'abattant de meuble (11) est, au moins dans une première section du mouvement d'ouverture, supérieure à une force de verrouillage agissant dans cette section sur le bras de réglage (52).

5. Meuble selon l'une des revendications 1 à 4, **caractérisé en ce que** le dispositif d'ouverture engrène uniquement sur le dispositif de liaison (54) - et non sur l'abattant de meuble (11).

6. Meuble selon l'une des revendications 1 à 5, **caractérisé en ce que** le dispositif de liaison (54) est conçu séparément de l'abattant de meuble (11), du bras de réglage (52) et de l'élément déclencheur (53).

7. Meuble selon l'une des revendications 1 à 6, **caractérisé en ce que** l'élément déclencheur (53), le mécanisme de transmission (55), le dispositif de verrouillage (17), le dispositif d'ouverture (10) et le dispositif de liaison (54) sont conçus comme une unité de construction.

8. Meuble selon l'une des revendications 1 à 7, **caractérisé en ce qu'**en position de fermeture (SS), un levier éjecteur (10a) du dispositif d'ouverture (10) est adjacent, de préférence par l'intermédiaire d'un galet presseur (10b), à un levier d'amorçage (54a) du dispositif de liaison (54) et le levier éjecteur (10a), le dispositif d'ouverture (10) étant déverrouillé, fait pivoter le levier d'amorçage (54a).

9. Meuble selon la revendication 8, **caractérisé en ce que** le levier d'amorçage (54a) du dispositif de liaison (54) est relié, par l'intermédiaire d'au moins un élément de liaison, de préférence, par un tenon de liaison (54c) et, de préférence, par engagement positif, à un élément (56) d'un mécanisme de levier (57) se trouvant en liaison avec le bras de réglage (52).

10. Meuble selon l'une des revendications 1 à 9, **caractérisé par** un dispositif amortisseur (13) pour la dernière partie du mouvement de fermeture de l'abattant de meuble (11).

11. Meuble selon la revendication 10, **caractérisé en ce que** le dispositif amortisseur (13), dans la dernière partie du mouvement de fermeture, amortit un levier (72) du mécanisme de levier (57).

12. Meuble (51) selon l'une des revendications 1 à 11, **caractérisé en ce que** le bras de réglage (52) est conçu en deux parties, dans lequel en position de fermeture (SS) de l'abattant de meuble (11), une première partie (52a), qui est fixée à l'abattant de meuble (11), est mobile, de préférence, peut pivoter par rapport à la deuxième partie (52b), qui est couplée en mouvement à un mécanisme de levier (57) de l'entraînement pour meubles (51).

13. Meuble selon la revendication 12, **caractérisé en ce qu'**un élément déclencheur (53) par lequel, lors d'une surpression de l'abattant de meuble (11) dans le sens de fermeture (SR), le dispositif de verrouillage (17) peut être déverrouillé, en position de fermeture (SS) de l'abattant de meuble (11), est adjacent à la première partie (52a) du bras de réglage (52), dans lequel la première partie (52a) du bras de réglage (52) est mobile, par pression sur l'abattant de meuble (11) se trouvant en position de fermeture (SS), par rapport à la deuxième partie (52b) du bras de réglage (52), au moins jusqu'à ce que l'élément déclencheur (53) adjacent à la première partie (52a) déverrouille le dispositif de verrouillage (17), ainsi par l'intermédiaire du dispositif d'ouverture (10), une force d'ouverture destinée à ouvrir l'abattant de meuble mobile (11) peut être appliquée, de la deuxième partie (52b) du bras de réglage (52) via la première partie (52a) du bras de réglage (52), sur l'abattant de meuble (11).

14. Meuble selon la revendication 12 ou 13, **caractérisé en ce qu'**entre les deux parties (52a, 52b) est disposé un accumulateur d'énergie (80), de préférence sous forme d'un ressort, agissant dans le sens d'ouverture (OR) sur la première partie (52a).
